# EUROPÄISCHE PATENTANMELDUNG

(11) **EP 4 779 228 A1**
(43) Veröffentlichungstag der Anmeldung: **22.07.2026**
(21) Anmeldenummer: 26151976.3
(22) Anmeldetag: 15.01.2026
(51) Int. Cl.: F24H 4/04, F24H 15/156, F24H 15/174, F24H 15/223, F24H 15/225, F24H 15/281, F24H 15/38, F25B 30/02, F24H 1/18

(54) **WASSERHEIZVERFAHREN UND WASSERHEIZVORRICHTUNG**

(30) Priorität: 16.01.2025 PT 2025119992
(71) Anmelder: Robert Bosch GmbH, 70442 Stuttgart (DE)
(72) Erfinder: Shirani, Arsalan, 3800-533 Cacia Aveiro (PT); Weckerle, Christoph, 73773 Aichwald (DE); Pereira, Ricardo, 4460-208 Senhora da Hora (PT)

(57) **Zusammenfassung**

Die Erfindung geht aus von einem Wasserheizverfahren zur Regelung einer Speichertemperatur (56a; 56b; 56c) eines Wassers in einer Speichereinheit (12a; 12b; 12c) durch eine Warmwassererzeugungseinheit (14a; 14b, 14c), insbesondere eine Wärmepumpe, in dem eine Leistung (60a; 60b; 60c) der Warmwassererzeugungseinheit (14a; 14b, 14c) geregelt wird.

Es wird vorgeschlagen, dass in einem Verfahrensschritt die Leistung (60a; 60b; 60c) der Warmwassererzeugungseinheit (14a; 14b, 14c) in Abhängigkeit von einer Differenz zwischen der Speichertemperatur (56a; 56b; 56c) und einer Solltemperatur (64a; 64b; 64c)geregelt wird,
wobei bei einer Verringerung der Differenz zwischen der Speichertemperatur (56a; 56b; 56c) und der Solltemperatur (64a; 64b; 64c) die Leistung (60a; 60b; 60c) der Warmwassererzeugungseinheit (14a; 14b, 14c) stufenweise und/oder gleitend verringert wird.

## Beschreibung

### Stand der Technik

Es ist bereits ein Wasserheizverfahren zur Regelung einer Speichertemperatur eines Wassers in einer Speichereinheit durch eine Warmwassererzeugungseinheit, insbesondere einer Wärmepumpe, in dem eine Leistung der Warmwassererzeugungseinheit geregelt wird, bekannt.

### Offenbarung der Erfindung

Die Erfindung geht aus von einem Wasserheizverfahren zur Regelung einer Speichertemperatur eines Wassers in einer Speichereinheit durch eine Warmwassererzeugungseinheit, insbesondere einer Wärmepumpe, in dem eine Leistung der Warmwassererzeugungseinheit geregelt wird.

Es wird vorgeschlagen, dass in einem Verfahrensschritt die Leistung der Warmwassererzeugungseinheit in Abhängigkeit von einer Differenz zwischen der Speichertemperatur und einer Solltemperatur geregelt wird,
wobei bei einer Verringerung der Differenz zwischen der Speichertemperatur und der Solltemperatur die Leistung der Warmwassererzeugungseinheit stufenweise und/oder gleitend verringert wird.

Durch die erfindungsgemäße Ausgestaltung des Verfahrens kann vorteilhaft eine hohe Energieeffizienz bereitgestellt werden. Vorteilhaft kann ein flexibles Wasserheizverfahren bereitgestellt werden, das in unterschiedlichen Speichereinheiten eingesetzt werden kann. Vorteilhaft kann eine bedarfsgerechte Befüllung der Speichereinheit bereitgestellt werden. Vorteilhaft kann eine schnelle Erstbefüllung der Speichereinheit bereitgestellt werden. Vorteilhaft kann der Energieverbrauch reduziert und die Benutzerzufriedenheit kann erhöht werden. Vorteilhaft kann eine bedarfsgerechte Befüllung mit Warmwasser bereitgestellt werden. Vorteilhaft kann ein Takten einer als Warmwassererzeugungseinheit eingesetzten Wärmepumpe verhindert werden.

Vorzugsweise ist eine Wasserheizvorrichtung dazu eingerichtet, das Wasserheizverfahren durchzuführen. Die Wasserheizvorrichtung weist die Warmwassererzeugungseinheit auf. Unter einer "Warmwassererzeugungseinheit" soll eine Vorrichtung verstanden werden, die dazu eingerichtet ist, eine Flüssigkeit, insbesondere ein Wasser, auf zumindest eine definierte Temperatur zu erhitzen. Insbesondere ist die Warmwassererzeugungseinheit als eine Wärmepumpe, beispielsweise als eine hydrothermische Wärmepumpe oder aerothermische Wärmepumpe, ausgebildet. Die Warmwassererzeugungseinheit kann mit unterschiedlich großen Leistungen betrieben werden. Die als Wärmepumpe ausgebildete Warmwassererzeugungseinheit weist einen Kompressor auf. Der Kompressor wird mit der Leistung angetrieben. Insbesondere ist die Leistung als eine elektrische Leistung ausgebildet, die dazu eingerichtet ist, den Kompressor anzutreiben. Die elektrische Leistung wird automatisch in Abhängigkeit von der Differenz zwischen der Speichertemperatur und einer Solltemperatur geregelt. Zusätzlich kann die Regelung der elektrischen Leistung über zumindest eine Bedienerschnittstelle erfolgen. Die Wärmepumpe ist dazu eingerichtet, durch einen Kältemittelkreislauf unter Nutzung der thermodynamischen Prozesse Verdampfung, Verdichtung, Kondensation und Expansion die Umgebungswärme auf ein höheres Temperaturniveau anzuheben. Das Wasserheizverfahren umfasst ferner den Transport einer erzeugten Wärmeenergie, insbesondere des erwärmten Wassers, von der Warmwassererzeugungseinheit zu der Speichereinheit. Alternativ ist denkbar, dass elektrische Heizsysteme zur direkten Wärmeübertragung genutzt werden.

Die Wärmeenergie wird durch Einspeisung des erwärmten Wassers in die Speichereinheit bereitgestellt. Alternativ ist denkbar, dass die Wärmeenergie mittels eines Wärmetauschers an Wasser in der Speichereinheit abgegeben wird. Insbesondere können Wärmetauscher in Form von Platten-, Rohrbündel- oder Spiralwärmetauschern ausgeführt sein. Alternativ kann die Warmwassererzeugungseinheit als Gasbrenner oder als elektrische Heizeinrichtung ausgebildet sein. In dieser alternativen Ausgestaltung ist die Leistung als eine durch Verbrennen eines Brennstoffs. insbesondere einer Gasmenge, erzeugte thermische Leistung eingerichtet.

Unter einer "Speichereinheit" soll ein Behälter verstanden werden, der zur Aufnahme, Speicherung und gegebenenfalls thermischen Isolierung eines Fluides, insbesondere von Wasser, vorgesehen ist. Die Speichereinheit ist dazu eingerichtet, für nachfolgende Brauchwassersysteme eine ausreichende Versorgung mit Warmwasser bereitzustellen. Die Speichereinheit weist zumindest ein Warmwasserzuflusselement auf. Das Warmwasserzuflusselement ist dazu eingerichtet, dass durch die Warmwassererzeugungseinheit erwärmte Wasser in die Speichereinheit zu leiten. Alternativ weist die Speichereinheit einen Zulauf, insbesondere Kaltwasserzulauf, auf.

Die Wasserheizvorrichtung weist zumindest die Sensoreinheit auf. Unter einer "Sensoreinheit" soll in diesem Zusammenhang insbesondere eine Einheit verstanden werden, die dazu vorgesehen ist, zumindest eine Kenngröße und/oder eine physikalische Eigenschaft aufzunehmen, wobei die Aufnahme aktiv, wie insbesondere durch Erzeugen und Aussenden eines elektrischen Messsignals, und/oder passiv, wie insbesondere durch die Erfassung von Eigenschaftsänderungen eines Sensorbauteils, stattfinden kann. Es sind verschiedene, dem Fachmann als sinnvoll erscheinende Sensoreinheiten denkbar. Die Sensoreinheit ist als ein Temperatursensor ausgebildet.

Die Sensoreinheit ist zu einer Ermittlung der Speichertemperatur des in dem Speicher angeordneten Wassers in der Speichereinheit angeordnet. Unter einer Speichertemperatur soll eine Temperatur des in der Speichereinheit angeordneten Wassers an einer Stelle in dem Speicher verstanden werden. Die zumindest eine Sensoreinheit ist derart angeordnet, dass sich ein Großteil des Füllvolumens oberhalb der Sensoreinheit befindet. Die Sensoreinheit ist zur Messung der Speichertemperatur des in dem Speicher angeordneten Wassers in einem Umfeld um die Sensoreinheit herum eingerichtet. Die Speichertemperatur kann als lokale Temperatur an definierten Messpunkten oder als gemittelter Temperaturwert über bestimmte Speicherbereiche ermittelt werden. Die Ermittlung der Speichertemperatur kann sowohl kontinuierlich als auch in festgelegten Zeitintervallen erfolgen. Die Sensoreinheit ist zur Erfassung einer Temperatur eingerichtet. Die Sensoreinheit ist zu einer Erfassung einer Speichertemperatur des in dem Speicher angeordneten Wassers in der direkten Umgebung um die Sensoreinheit eingerichtet. Die Sensoreinheit kann beispielsweise als ein Thermoelement, ein Widerstandsthermometer (RTD), ein Thermistor, ein pyroelektrischer Sensor oder als ein Infrarotsensor ausgeführt sein.

Die Wasserheizvorrichtung weist eine Regeleinheit auf. Die Regeleinheit ist zur Regelung der Wasserheizvorrichtung, insbesondere der Warmwassererzeugungseinheit, vorgesehen. Vorzugsweise ist die Regeleinheit dazu eingerichtet, eine Differenz zwischen der Speichertemperatur und einer Solltemperatur zu berechnen. Vorzugsweise wird eine elektrische Leistung, mit der der Kompressor betrieben wird, in Abhängigkeit von der Differenz zwischen der Speichertemperatur und einer Solltemperatur geregelt. Vorzugsweise führt eine Reduktion der Differenz zu einer Drosselung des Kompressors durch die Bereitstellung einer geringeren elektrischen Leistung. Unter einer "Solltemperatur" soll eine vorgegebene Speichertemperatur verstanden werden, auf die das in der Speichereinheit angeordnete Wasser erwärmt werden soll. Die Solltemperatur ist auf der Regeleinheit hinterlegt. Ferner ist denkbar, dass eine oder mehrere Solltemperaturen von einem Benutzer hinterlegt werden können.

Die der Warmwassererzeugungseinheit zugeführte Leistung wird stufenweise geregelt. Unter einer "stufenweisen Regelung" soll dabei eine diskrete Anpassung der Leistung in vordefinierten Schritten verstanden werden. Beispielsweise wird in 5 %-Schritten die der Wärmeerzeugungseinheit zugeführte elektrische Leistung reduziert, wenn die Differenz zwischen der Speichertemperatur und der Solltemperatur um beispielsweise 2 Grad reduziert wurde. Bei einer Zunahme der Differenz erfolgt eine schrittweise Zunahme der elektrischen Leistung.

Alternativ kann die Regelung gleitend erfolgen. Unter einer "gleitenden Regelung" soll eine kontinuierliche Änderung der Leistung verstanden werden. Bei einer gleitenden Regelung werden Leistungssprünge der der Warmwassererzeugungseinheit zugeführten elektrischen Leistung geglättet. Beispielsweise kann eine gleitende Regelung als eine lineare Zunahme proportional zu einer Abnahme der Differenz zwischen der Speichertemperatur und der Solltemperatur geregelt werden. Es sind auch Regelungen auf Basis komplexerer Funktionen, beispielsweise quadratischer oder logarithmischer Funktionen, denkbar.

Es ist ebenfalls denkbar, dass eine stufenweise und eine gleitende Regelung kombiniert werden, wobei innerhalb einer Stufe zusätzlich die Leistung gleitend verringert oder erhöht wird. Alternativ ist denkbar, dass kurz vor und kurz nach stufenweisen Änderungen der Leistung Übergangsphasen gleitend geregelt werden.

Ferner wird vorgeschlagen, dass die Leistung zu einem Betrieb der Warmwassererzeugungseinheit bereitgestellt wird, wenn die Speichertemperatur eine Grenztemperatur unterschreitet. Vorteilhaft kann eine ausreichende Menge Warmwasser bereitgestellt werden. Vorteilhaft kann die Benutzerfreundlichkeit erhöht und die Energieeffizienz kann gesteigert werden. Unter "Grenztemperatur" soll eine Temperatur verstanden werden, bei deren Erreichen oder Unterschreiten die Bereitstellung einer ausreichenden Menge Warmwasser für einen Benutzer nicht oder nicht mehr vollständig sichergestellt werden kann. Es ist denkbar, dass für verschiedene Anwendungen eine Vielzahl an Grenztemperaturen bestehen. Beispielsweise ist eine Grenztemperatur für maximierten Benutzerkomfort und/oder eine Grenztemperatur für einen möglichst energiesparenden Betrieb der Warmwassererzeugungseinheit denkbar.

Ferner wird vorgeschlagen, dass bei einer Erhöhung der Differenz zwischen der Speichertemperatur und der Solltemperatur die Leistung der Warmwassererzeugungseinheit stufenweise und/oder gleitend erhöht wird. Vorteilhaft kann eine bedarfsgerechte Warmwassermenge bereitgestellt werden. Vorzugsweise wird die elektrische Leistung, die der Warmwassererzeugungseinheit zugeführt wird, erhöht. Vorzugsweise wird eine Kompressordrehzahl erhöht. Vorzugsweise wird der Wärmeenergieeintrag in die Speichereinheit erhöht. Vorzugsweise wird eine weitere Erhöhung der Differenz zwischen der Speichertemperatur und der Solltemperatur verhindert. Besonders bevorzugt wird eine Reduktion der Differenz zwischen der Speichertemperatur und der Solltemperatur eingeleitet.

Ferner wird vorgeschlagen, dass in einem Verfahrensschritt die Leistung der Warmwassererzeugungseinheit in Abhängigkeit von einer weiteren Differenz zwischen einer weiteren Speichertemperatur und der Solltemperatur geregelt wird, wobei die weitere Speichertemperatur in einem von der Speichertemperatur vertikal beabstandeten Bereich ermittelt wird. Vorteilhaft kann ein hoher Benutzerkomfort bereitgestellt werden. Die Wasserheizvorrichtung weist eine weitere Sensoreinheit auf. Die weitere Sensoreinheit ist oberhalb der ersten Sensoreinheit in der Speichereinheit angeordnet. Die weitere Sensoreinheit ist dazu eingerichtet, eine weitere Speichertemperatur in einem oberen Bereich der Speichereinheit zu messen. Die weitere Sensoreinheit ist im oberen Bereich, insbesondere im oberen Drittel, der Speichereinheit befestigt. Die Regeleinheit ist dazu eingerichtet, die Leistung in Abhängigkeit von einer weiteren Differenz zwischen der weiteren Speichertemperatur und der Solltemperatur zu regeln.

Ferner wird vorgeschlagen, dass in einem Verfahrensschritt die Leistung der Warmwassererzeugungseinheit mittels eines Proportional-Integral-Differential-Reglers (PID-Reglers) geregelt wird. Vorteilhaft kann eine besonders zuverlässige Regelung bereitgestellt werden. Die PID-Regelung weist zumindest einen Sollwertvergleich auf. Durch die PID-Regelung wird mindestens die von der ersten Sensoreinheit gemessene Speichertemperatur mit einem festgelegten Grenzwert verglichen. Die PID-Regelung weist zumindest eine Leistungssteuerung auf. Wenn die Temperatur den Grenzwert unterschreitet, wird eine elektrische Leistung, insbesondere ein elektrischer Strom, für die Warmwassererzeugungseinheit bereitgestellt. Die PID-Regelung verfügt zudem über einen Überhitzungsschutz. Dieser ist so eingerichtet, dass bei Überschreiten eines festgelegten Grenzwertes die Bereitstellung der elektrischen Leistung an die Warmwassererzeugungseinheit eingestellt wird.

Ferner wird vorgeschlagen, dass in einem Verfahrensschritt eine Leistungszahl der Warmwassererzeugungseinheit, insbesondere der COP-Wert, ermittelt wird. Vorteilhaft kann eine besonders energiesparende Warmwassererzeugungseinheit bereitgestellt werden. Vorzugsweise wird in dem Verfahrensschritt eine Leistungszahl berechnet. Insbesondere wird der Coefficient of Performance der Warmwassererzeugungseinheit, insbesondere der Wärmepumpe, berechnet. Vorzugsweise wird die elektrische Leistung der Warmwassererzeugungseinheit derart geregelt, dass eine Leistungszahl der Warmwassererzeugungseinheit nicht unterschritten wird.

Ferner wird vorgeschlagen, dass in zumindest einem Verfahrensschritt die Leistung der Warmwassererzeugungseinheit derart geregelt wird, dass der COP-Wert bei steigender Temperatur in der Speichereinheit erhöht wird. Vorteilhaft kann eine energiesparende Warmwassererzeugung bereitgestellt werden. Vorteilhaft kann die Produktion einer überschüssigen Warmwassermenge zuverlässig ausgeschlossen werden. Vorzugsweise wird die Warmwassererzeugungseinheit derart geregelt, dass die Leistungszahl mit steigenden Temperaturen in der Speichereinheit erhöht wird. Vorzugsweise wird die Leistungszahl derart geregelt, dass bei einer Reduzierung einer Beladetemperaturdifferenz (ΔT) die elektrische Leistung der Warmwassererzeugungseinheit so reduziert wird, dass die Leistungszahl erhöht wird.

Die Erfindung geht ferner aus von einer Wasserheizvorrichtung.

Es ist bereits eine Wasserheizvorrichtung zur Bereitstellung von Warmwasser, mit einer Speichereinheit, welche zur Speicherung von warmem Wasser eingerichtet ist, mit einer Warmwassererzeugungseinheit, insbesondere einer Wärmepumpe, die zur Bereitstellung von Wärmeenergie, insbesondere einer Beladetemperaturdifferenz (ΔT), eingerichtet ist, mit zumindest einer Sensoreinheit, die dazu eingerichtet ist, eine Speichertemperatur in der Speichereinheit zu messen, und mit einer Regeleinheit, die dazu eingerichtet ist, zumindest die von der Sensoreinheit erfasste Temperatur zu überwachen und die Warmwassererzeugungseinheit zu regeln, vorgeschlagen worden.

Es wird vorgeschlagen, dass die Regeleinheit dazu eingerichtet ist, bei einer Verringerung der Differenz zwischen der Speichertemperatur und einer Solltemperatur die Leistung der Warmwassererzeugungseinheit stufenweise und/oder gleitend zu verringern.

Vorteilhaft kann eine bedarfsgerechte Befüllung der Speichereinheit bereitgestellt werden. Vorteilhaft kann eine schnelle Erstbefüllung der Speichereinheit bereitgestellt werden. Vorteilhaft kann der Energieverbrauch reduziert und die Benutzerzufriedenheit kann erhöht werden. Vorteilhaft kann eine bedarfsgerechte Befüllung mit Warmwasser bereitgestellt werden. Vorteilhaft kann ein Takten einer als Warmwassererzeugungseinheit eingesetzten Wärmepumpe verhindert werden.

Unter einer "Regeleinheit" soll insbesondere eine Einheit mit zumindest einer Steuerelektronik verstanden werden. Unter einer "Steuerelektronik" soll insbesondere eine Einheit mit einer Prozessoreinheit, einer Speichereinheit sowie einem in der Speichereinheit gespeicherten Betriebsprogramm verstanden werden. Die Regeleinheit ist dazu eingerichtet, Eingangsgrößen, insbesondere Signale von Sensoreinheiten, zu erfassen und basierend darauf Ausgangssignale zu generieren, um Aktoren, insbesondere zumindest einen Kompressor, zu steuern.

Ferner wird vorgeschlagen, dass die Regeleinheit dazu eingerichtet ist, bei einer Erhöhung der Differenz zwischen zumindest der ersten Speichertemperatur und einer Solltemperatur die Leistung der Warmwassererzeugungseinheit stufenweise und/oder gleitend zu erhöhen. Vorteilhaft kann eine hohe Benutzerfreundlichkeit bereitgestellt werden. Vorzugsweise ist die Regeleinheit dazu eingerichtet, die elektrische Leistung, die der Warmwassererzeugungseinheit, insbesondere einer Wärmepumpe, bereitgestellt wird, zu erhöhen, wenn die Differenz zwischen zumindest der ersten Speichertemperatur und einer Solltemperatur zunimmt. Alternativ oder zusätzlich ist die Regeleinheit dazu eingerichtet, die elektrische Leistung, die der Warmwassererzeugungseinheit, insbesondere einer Wärmepumpe, bereitgestellt wird, zu erhöhen, wenn während eines Aufheizzyklus ein Warmwasservolumen aus der Speichereinheit entnommen wird. In einer alternativen Ausgestaltung weist die Speichereinheit eine weitere Sensoreinheit auf, die dazu eingerichtet ist, oberhalb der ersten Sensoreinheit eine weitere Speichertemperatur in einem oberen Bereich der Speichereinheit zu messen. Die Regeleinheit ist dazu eingerichtet, die elektrische Leistung, die der Warmwassererzeugungseinheit bereitgestellt wird, in Abhängigkeit von der Differenz zwischen der Speichertemperatur und der Solltemperatur und zusätzlich in Abhängigkeit von einer weiteren Differenz zwischen der weiteren Speichertemperatur und der Solltemperatur zu regeln.

Die erfindungsgemäße Wasserheizvorrichtung und das erfindungsgemäße Wasserheizverfahren sollen hierbei nicht auf die oben beschriebene Anwendung und Ausführungsform beschränkt sein. Insbesondere können die erfindungsgemäße Wasserheizvorrichtung und das erfindungsgemäße Wasserheizverfahren zur Erfüllung einer hierin beschriebenen Funktionsweise eine von der hierin genannten Anzahl einzelner Elemente, Bauteile und Einheiten sowie Verfahrensschritte abweichende Anzahl aufweisen. Zudem sollen bei den in dieser Offenbarung angegebenen Wertebereichen auch innerhalb der genannten Grenzen liegende Werte als offenbart und beliebig einsetzbar gelten.

### Zeichnung

Weitere Vorteile ergeben sich aus der folgenden Zeichnungsbeschreibung. In den Zeichnungen sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematische Darstellung der Wasserheizvorrichtung, mit einer Speichereinheit, welche eine Sensoreinheit aufweist,
- Fig. 2: eine schematische Darstellung eines Temperatur-Leistungs-Diagramms mit einer Sensoreinheit,
- Fig. 3: eine schematische Darstellung einer alternativen Wasserheizvorrichtung, mit einer Speichereinheit, welche eine weitere Sensoreinheit aufweist,
- Fig. 4: eine schematische Darstellung eines Temperaturverlaufs-Diagramms eines alternativen Wasserheizverfahrens mit zwei Sensoreinheiten,
- Fig. 5: eine schematische Darstellung einer alternativen Wasserheizvorrichtung, mit einer Speichereinheit, welche einen Spiralwärmetauscher aufweist.

### Beschreibung der Ausführungsbeispiele

Figur 1 zeigt eine schematische Darstellung der Wasserheizvorrichtung 10a. Die Wasserheizvorrichtung 10a ist zur Bereitstellung von Warmwasser eingerichtet. Die Wasserheizvorrichtung 10a weist eine Speichereinheit 12a auf. Die Wasserheizvorrichtung 10a weist zudem eine Warmwassererzeugungseinheit 14a auf. Die Warmwassererzeugungseinheit 14a ist als Wärmepumpe 16a ausgebildet. Die Wärmepumpe 16a ist zur Bereitstellung einer Wärmeenergie eingerichtet. Die Wasserheizvorrichtung 10a weist eine Sensoreinheit 18a auf. Die Sensoreinheit 18a ist dazu eingerichtet, eine Speichertemperatur zu messen. Die Wasserheizvorrichtung 10a verfügt über eine Regeleinheit 22a. Die Regeleinheit 22a umfasst eine Steuerelektronik 28a, welche eine Prozessoreinheit 30a und eine Speichereinheit 32a aufweist. Die Regeleinheit 22a ist dazu eingerichtet, Signale von der Sensoreinheit 18a zu erfassen und basierend darauf Ausgangssignale zu generieren. Die Speichereinheit 12a ist zudem mit einem Ablaufelement 24a und einem Warmwasserzuflusselement 26a ausgestattet. Die Warmwassererzeugungseinheit 14a weist eine Kompressoreinheit 54a auf. Die Kompressoreinheit 54a ist dazu eingerichtet, einen Fluidstrom in der Warmwassererzeugungseinheit 14a bereitzustellen. Die bereitgestellte Wärmeenergie ist abhängig von der elektrischen Leistung, die der Kompressoreinheit 54a zugeführt wird.

Figur 2 zeigt eine schematische Darstellung eines Temperatur-Leistungs-Diagramms 42a eines Wasserheizverfahrens. Das Temperatur-Leistungs-Diagramm 42a weist eine erste Ordinate 44a auf. Diese erste Ordinate 44a bildet eine Temperatur 46a ab, die die Temperatur des Wassers in der Speichereinheit 12a und eine Beladetemperatur 48a darstellt. Das Temperatur-Leistungs-Diagramm 42a weist eine zweite Ordinate 50a auf. Die zweite Ordinate 50a bildet den relativen Leistungsverbrauch der Warmwassererzeugungseinheit 14a ab. Außerdem weist das Temperatur-Leistungs-Diagramm 42a eine Abszisse 52a auf. Die Abszisse 52a stellt eine Kompressordrehzahl 54a der Warmwassererzeugungseinheit 14a dar. Das Diagramm enthält mehrere Kurven: eine Speichertemperaturkurve 56a, eine Beladetemperaturkurve 58a und eine Leistungskurve 60a. Das Wasserheizverfahren 42a beinhaltet die Berechnung einer Beladetemperaturdifferenz (ΔT) 62a. Die Leistung der Warmwassererzeugungseinheit 14a wird derart geregelt, dass die Beladetemperaturdifferenz (ΔT) 62a bei einer Annäherung der Speichertemperaturkurve 56a an eine Solltemperatur 64a reduziert wird. Die Kompressorleistungskurve 60a zeigt bei einer Reduktion der Beladetemperaturdifferenz (ΔT) 62a eine stufenweise Reduktion der Kompressorleistung.

Beispielsweise aufgrund einer Entnahme einer Warmwassermenge aus der Speichereinheit 12a unterschreitet die Speichertemperatur 56a eine Grenztemperatur. Bei einer Unterschreitung der Grenztemperatur durch die Speichertemperatur 56a wird durch die Regeleinheit 22a elektrische Leistung 60a der Kompressoreinheit 54a zugeführt. Die Warmwassererzeugungseinheit 14a beginnt, eine Warmwassermenge zur Verfügung zu stellen. Die Warmwassermenge wird dabei durch die Inbetriebnahme der Kompressoreinheit 54a erzeugt. Die Warmwassermenge weist zu der Speichertemperatur 56a eine positive Beladetemperaturdifferenz (ΔT) 62a auf. Die Warmwassermenge wird über das Warmwasserzuflusselement 26a in die Speichereinheit 12a geleitet. Die Kompressorleistung 54a der Warmwassererzeugungseinheit 14a wird in Abhängigkeit von der Differenz zwischen der Speichertemperatur 56a und einer weiteren Solltemperatur geregelt.

Bei einer Reduktion der Differenz zwischen der Speichertemperatur 56a und der Grenztemperatur wird die der Kompressoreinheit 54a bereitgestellte elektrische Leistung 60a reduziert. Die der Speichereinheit 12a zugeführte Wärmeenergie wird reduziert. Erreicht die Speichertemperatur 56a die Solltemperatur, wird die Wärmeenergiezufuhr vollständig eingestellt. Es wird der Kompressoreinheit 54a keine elektrische Leistung 60a mehr zugeführt. Die Beladetemperaturdifferenz (ΔT) 62a wird bei einer Zunahme der Speichertemperatur 56a reduziert.

Bei einer Grenzdifferenz, welche zumindest die Differenz zwischen der Grenztemperatur und der Solltemperatur darstellt, werden der Wärmeerzeugungseinheit 14a 100 % der verfügbaren Leistung 60a bereitgestellt. Beispielsweise kann die Grenzdifferenz Δ40 °C betragen, es sind jedoch auch Grenzdifferenzen zwischen Δ20 °C und Δ70°C denkbar.

Bei Unterschreiten der Grenzdifferenz erfolgt eine stufenweise oder gleitende Regelung der bereitgestellten Leistung 60a.

Die Leistung 60a wird in vordefinierten Schritten geregelt. Bei einer Reduzierung der Differenz zwischen der Speichertemperatur 56a und der Solltemperatur in 2 °C-Schritten erfolgt eine Reduzierung der Leistung 60a in 5 %-Schritten.

Alternativ erfolgt die Regelung als eine lineare Abnahme der bereitgestellten Leistung 60a proportional zu einer Abnahme der Differenz zwischen der Speichertemperatur 56a und der Solltemperatur. Es ist ebenfalls denkbar, dass quadratische oder logarithmische Regelungen der Leistung 60a erfolgen oder dass eine stufenweise und eine gleitende Regelung kombiniert werden.

Durch eine erneute Entnahme einer Warmwassermenge aus der Speichereinheit 12a kann die Differenz zwischen der Speichertemperatur 56a und der Solltemperatur erneut ansteigen. Die Beladetemperaturdifferenz (ΔT) 62a wird bei einer Abnahme der Speichertemperatur 56a erhöht. Bei einer Erhöhung der Differenz zwischen der Speichertemperatur 56a und der Grenztemperatur wird die der Kompressoreinheit 54a bereitgestellte elektrische Leistung 60a erhöht.

In den Figuren 3 bis 5 sind zwei weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 und 2, verwiesen werden kann. Zur Unterscheidung der Ausführungsbeispiele ist der Buchstabe a den Bezugszeichen des Ausführungsbeispiels in den Figuren 1 nachgestellt. In den Ausführungsbeispielen der Figuren 3 bis 5 ist der Buchstabe a durch die Buchstaben b und c ersetzt.

Figur 3 zeigt eine schematische Darstellung einer alternativen Wasserheizvorrichtung 10b. Die Wasserheizvorrichtung 10b ist zur Bereitstellung von Warmwasser eingerichtet. Die Wasserheizvorrichtung 10b weist zumindest alle Merkmale der Wasserheizvorrichtung 10a auf. Die Wasserheizvorrichtung 10b weist ferner eine weitere Sensoreinheit 20b auf, die oberhalb einer ersten Sensoreinheit 18b angeordnet ist. Diese weitere Sensoreinheit 20b ist dazu eingerichtet, in einem oberen Bereich der Speichereinheit 12b eine weitere Speichertemperatur 74b zu messen.

Figur 4 zeigt eine schematische Darstellung eines Temperaturverlaufs-Diagramms 76b des alternativen Wasserheizverfahrens. Das Wasserheizverfahren beruht auf dem bereits beschriebenen Wasserheizverfahren. Das Wasserheizverfahren weist zusätzlich die Ermittlung einer weiteren Speichertemperatur 74b auf. Die Ermittlung der weiteren Speichertemperatur 74b erfolgt in einem von dem Messbereich der Speichertemperatur 56b abweichenden Bereich.

Das Temperaturverlaufs-Diagramm 76b weist eine Ordinate 78b auf. Diese Ordinate bildet die möglichen Werte der Speichertemperaturen 56b, 74b an den Sensoreinheiten 18b und 20b ab. Das Temperaturverlaufs-Diagramm 76b weist eine Abszisse 80b auf, die die Zeit 82b in Sekunden abbildet. Im Temperaturverlaufs-Diagramm 76b sind sowohl die Speichertemperatur 56b als auch die weitere Speichertemperatur 74b aufgetragen. Das Diagramm zeigt zwei Warmwasserentnahme-Ereignisse 84b, 86b. Das erste Warmwasserentnahme-Ereignis 84b zeigt ein Unterschreiten der Grenztemperatur durch beide Speichertemperaturen 56b, 74b. Nach dem ersten Warmwasserentnahme-Ereignis 84b befindet sich sowohl in einem unteren als auch in einem oberen Bereich einer Speichereinheit 12b keine ausreichende Menge an Warmwasser. Zur Kompensation des Warmwasserverlustes wird eine hohe Leistung zum Betrieb der Warmwassererzeugungseinheit 14b bereitgestellt. Das zweite Warmwasserentnahme-Ereignis 86b zeigt ein Unterschreiten der Grenztemperatur durch die Speichertemperatur 56b. Die weitere Speichertemperatur 74b unterschreitet die Grenztemperatur nicht. Nach dem zweiten Warmwasserentnahme-Ereignis 86b befindet sich eine reduzierte Menge an Warmwasser in der Speichereinheit 12b. Nach dem zweiten Warmwasserentnahme-Ereignis 86b befindet sich in dem unteren Bereich der Speichereinheit 12b keine ausreichende Menge an Warmwasser. Nach dem zweiten Warmwasserentnahme-Ereignis 86b befindet sich in dem oberen Bereich der Speichereinheit 12b eine verbleibende Menge an Warmwasser. Zur Kompensation des geringeren Warmwasserverlusts wird eine reduzierte Leistung zum Betrieb der Warmwassererzeugungseinheit 14b bereitgestellt.

Figur 5 zeigt eine schematische Darstellung der Wasserheizvorrichtung 10c. Die Wasserheizvorrichtung 10c ist zur Bereitstellung von Warmwasser eingerichtet. Die Wasserheizvorrichtung 10c weist eine Speichereinheit 12c sowie eine Warmwassererzeugungseinheit 14c auf. Die Warmwassererzeugungseinheit 14c ist als Wärmepumpe 16c ausgebildet. Die Warmwassererzeugungseinheit 14c ist zur Bereitstellung von Wärmeenergie und einer Beladetemperaturdifferenz (ΔT) eingerichtet. Die Speichereinheit 12c verfügt über eine Sensoreinheit 18c, die dazu eingerichtet ist, eine Speichertemperatur zu messen. Die Wasserheizvorrichtung 10c verfügt weiterhin über eine Regeleinheit 22c. Die Speichereinheit 12c ist mit einem Ablaufelement 24c und einem Wärmetauscher 34c ausgestattet. Der Wärmetauscher 34c ist als Spiralwärmetauscher ausgebildet. Die Speichereinheit 12c verfügt ferner über einen Zulauf 38c, der als Kaltwasserzulauf 40c eingerichtet ist. Das Wasserheizverfahren beruht auf dem bereits beschriebenen Wasserheizverfahren. Im Unterschied zu dem Wasserheizverfahren wird durch die Warmwassererzeugungseinheit 14c eine Wärmeenergie bereitgestellt. Die Wärmeenergie wird durch den Wärmetauscher 34c an das Wasser in der Speichereinheit 12c übertragen.

## Patentansprüche

1. Wasserheizverfahren zur Regelung einer Speichertemperatur (56a; 56b; 56c) eines Wassers in einer Speichereinheit (12a; 12b; 12c) durch eine Warmwassererzeugungseinheit (14a; 14b, 14c), insbesondere eine Wärmepumpe, in dem eine Leistung (60a; 60b; 60c) der Warmwassererzeugungseinheit (14a; 14b, 14c) geregelt wird,
**dadurch gekennzeichnet, dass** in einem Verfahrensschritt die Leistung (60a; 60b; 60c) der Warmwassererzeugungseinheit (14a; 14b, 14c) in Abhängigkeit von einer Differenz zwischen der Speichertemperatur (56a; 56b; 56c) und einer Solltemperatur geregelt wird,
wobei bei einer Verringerung der Differenz zwischen der Speichertemperatur (56a; 56b; 56c) und der Solltemperatur die Leistung (60a; 60b; 60c) der Warmwassererzeugungseinheit (14a; 14b, 14c) stufenweise und/oder gleitend verringert wird.

2. Wasserheizverfahren nach Anspruch 1, **dadurch gekennzeichnet, dass** die Leistung (60a; 60b; 60c) zu einem Betrieb der Warmwassererzeugungseinheit (14a; 14b, 14c) bereitgestellt wird, wenn die Speichertemperatur (56a; 56b; 56c) eine Grenztemperatur unterschreitet.

3. Wasserheizverfahren nach einem der vorhergehenden Ansprüche,
**dadurch gekennzeichnet, dass** bei einer Erhöhung der Differenz zwischen der Speichertemperatur (56a; 56b; 56c) und der Solltemperatur die Leistung (60a; 60b; 60c) der Warmwassererzeugungseinheit (14a; 14b, 14c) stufenweise und/oder gleitend erhöht wird.

4. Wasserheizverfahren nach einem der vorhergehenden Ansprüche,
**dadurch gekennzeichnet, dass** in einem Verfahrensschritt die Leistung (60a; 60b; 60c) der Warmwassererzeugungseinheit (14a; 14b, 14c) in Abhängigkeit von einer weiteren Differenz zwischen einer weiteren Speichertemperatur (74b) und der Solltemperatur geregelt wird, wobei die weitere Speichertemperatur (74b) in einem von der Speichertemperatur (56a; 56b; 56c) vertikal beabstandeten Bereich ermittelt wird.

5. Wasserheizverfahren nach einem der vorhergehenden Ansprüche,
**dadurch gekennzeichnet, dass** in einem Verfahrensschritt die Leistung (60a; 60b; 60c) der Warmwassererzeugungseinheit (14a; 14b, 14c) mittels eines Proportional-Integral-Differential-Reglers geregelt wird.

6. Wasserheizverfahren nach einem der vorhergehenden Ansprüche,
**dadurch gekennzeichnet, dass** in einem Verfahrensschritt eine Leistungszahl der Warmwassererzeugungseinheit (14a; 14b, 14c), insbesondere der COP-Wert, ermittelt wird.

7. Wasserheizverfahren nach einem der vorhergehenden Ansprüche,
**dadurch gekennzeichnet, dass** in einem Verfahrensschritt die Leistung (60a; 60b; 60c) der Warmwassererzeugungseinheit (14a; 14b, 14c) derart geregelt wird, dass der COP-Wert bei steigender Speichertemperatur (56a; 56b; 56c) erhöht wird.

8. Wasserheizvorrichtung (10a; 10b; 10c) zur Bereitstellung von Warmwasser, mit einer Speichereinheit (12a; 12b; 12c), welche zur Speicherung von warmem Wasser eingerichtet ist,
mit einer Warmwassererzeugungseinheit (14a; 14b, 14c) , insbesondere einer Wärmepumpe, die zur Bereitstellung von Wärmeenergie, insbesondere einer Beladetemperaturdifferenz (ΔT) (62a; 62b; 62c), eingerichtet ist,
mit zumindest einer Sensoreinheit (18a; 18b; 18c), welche dazu eingerichtet ist, eine Speichertemperatur(56a; 56b; 56c) in der Speichereinheit (12a; 12b; 12c) zu messen,
mit einer Regeleinheit (22a; 22b; 22c), die dazu eingerichtet ist, zumindest die von der Sensoreinheit (18a; 18b; 18c erfasste Temperatur zu überwachen und die Warmwassererzeugungseinheit(14a; 14b, 14c) zu regeln, **dadurch gekennzeichnet, dass**
die Regeleinheit (22a; 22b; 22c) dazu eingerichtet ist, bei einer Verringerung der Differenz zwischen der Speichertemperatur (56a;56b;56c) und einer Solltemperatur die Leistung (60a; 60b; 60c) der Warmwassererzeugungseinheit (14a; 14b, 14c) stufenweise und/oder gleitend zu verringern.

9. Wasserheizvorrichtung (10a; 10b; 10c) nach Anspruch 8, **gekennzeichnet durch** eine weitere Sensoreinheit (20b), welche dazu eingerichtet ist, oberhalb der ersten Sensoreinheit (18a; 18b; 18c) eine weitere Speichertemperatur (74b) in einem oberen Bereich der Speichereinheit (12a; 12b; 12c) zu messen.

10. Wasserheizvorrichtung (10a; 10b; 10c) nach Anspruch 9, **dadurch gekennzeichnet, dass** die Regeleinheit (22a; 22b; 22c) dazu eingerichtet ist, bei einer Erhöhung der Differenz zwischen zumindest der ersten Speichertemperatur (56a; 56b; 56c) und einer Solltemperatur die Leistung (60a; 60b; 60c) der Warmwassererzeugungseinheit (14a; 14b, 14c) stufenweise und/oder gleitend zu erhöhen.
